# DEMANDE DE BREVET EUROPEEN

(11) **EP 0 728 431 A1**
(43) Date de publication de la demande: **28.08.1996**
(21) Numéro de dépôt: 95401472.6
(22) Date de dépôt: 21.06.1995
(51) Int. Cl.: A47C 1/022, A47C 1/024

(54) **Fauteuil**

(30) Priorité: 23.02.1995 FR 9502118
(71) Demandeur: Goiset, Paul, Brunoy (Essonne) (FR)
(72) Inventeur: Goiset, Paul, Brunoy (Essonne) (FR)
(74) Mandataire: Cabinet HERRBURGER

(57) **Abrégé**

Fauteuil comportant un châssis (1) supportant une partie de siège (2), une partie de dossier (2) et deux accoudoirs (9), la partie d'assise et/ou la partie de dossier étant disposées à pivotement sous l'action d'un moyen moteur (4, 5) actionné par un moyen de commande, fauteuil caractérisé en ce que le moyen de commande est constitué par un accoudoir (9) qui est monté mobile sur le châssis (1) et qui est relié au moyen moteur considéré afin de le déclencher lors du déplacement de l'accoudoir.

## Description

Le fauteuil de l'invention comporte un châssis supportant une partie de siège, une partie de dossier et deux accoudoirs, la partie d'assise et/ou la partie de dossier étant disposées à pivotement sous l'action d'un moyen moteur actionné par un moyen de commande, fauteuil caractérisé en ce que le moyen de commande est constitué par un accoudoir qui est monté mobile sur le châssis et qui est relié au moyen moteur considéré afin de le déclencher lors du déplacement de l'accoudoir.

Selon une autre caractéristique de l'invention, l'accoudoir est monté à coulissement sur le châssis.

Selon une autre caractéristique de l'invention, les deux accoudoirs sont disposés mobiles et constituent, l'un le moyen de commande en déplacement de la partie d'assise, l'autre le moyen de commande en déplacement de la partie de dossier.

Selon une autre caractéristique de l'invention, l'accoudoir est supporté à coulissement par le châssis par deux tiges parallèles.

Selon une autre caractéristique de l'invention, un ressort est disposé entre l'accoudoir et le châssis pour ramener l'accoudoir en position initiale après sa commande en déplacement.

L'invention est représentée à titre d'exemple non limitatif sur les dessins ci-joints dans lesquels :
- la figure 1 est une vue latérale partiellement arrachée d'un fauteuil conforme à l'invention,
- la figure 2 est une vue partielle agrandie de la figure 1.

La présente invention a en conséquence pour but la réalisation d'un fauteuil dont la partie de siège et/ou la partie de dossier, qui sont montées pivotantes, peuvent aisément être réglées en inclinaison par une manoeuvre simple effectuée par la personne qui occupe ce siège et sans qu'elle soit obligée de se déplacer de la position qu'elle occupe.

Le siège représenté sur les dessins ci-joints comprend ainsi une ossature 1 en général tubulaire, sur laquelle est montée une partie d'assise 2 et une partie de dossier 3.

Les parties d'assise 2 et de dossier 3 sont respectivement montées à pivotement sur le châssis 1 par des axes 2₁ et 3₁.

Ces parties d'assise 2 et 3 se prolongent par des pattes 2₂ et 3₂ par lesquelles elles sont reliées de manière articulée à des vérins à gaz et ressort 4 et 5, qui sont eux-mêmes supportés de manière articulée par le châssis 1 par l'intermédiaire d'étriers 6 et 7.

Sur le châssis 1 est également fixée une structure en U 8 qui passe sous la partie de siège 2 et dont les deux branches supportent les accoudoirs 9.

Chaque accoudoir 9 est solidaire de deux tiges parallèles 10 par l'intermédiaire de pattes 11, ces tiges 10 étant montées à coulissement à l'intérieur de la structure en U 8.

Des ressorts 12 sont disposés autour des tiges 10 entre les pattes 11 et la structure en U 8 de façon qu'après une commande en coulissement d'un accoudoir dans le sens de la flèche F vers le dossier 3, ces ressorts 12 ramènent automatiquement l'accoudoir en position initiale avancée.

A l'extrémité libre de chacune des branches de la structure en U 8 est également monté un levier coudé 13. Ce levier 13 pivote sur la structure en U par l'intermédiaire d'un axe 14 et coopère avec un galet 15 monté à rotation sur chacun des accoudoirs 9.

Chaque levier 13 est par ailleurs relié à un câble 16 disposé dans une gaine 17 dont l'arrêt de câble 17₁ est fixé à la structure en U 8.

Chaque câble est par ailleurs relié à l'un des vérins 4 ou 5 de façon que lors du coulissement de l'un ou l'autre des accoudoirs vers l'arrière dans le sens de la flèche F, le galet correspondant 15 fait pivoter son levier 13 afin d'exercer une traction sur le câble 16. Cette traction sur le câble 16 déclenche alors le vérin 4 ou 5 de façon à commander en pivotement la partie d'assise 2 ou la partie de dossier 3.

On remarque ainsi que du fait de cette construction, la personne assise sur le fauteuil peut, essentiellement sans se déplacer, uniquement en exerçant un léger mouvement de traction sur l'un ou l'autre des accoudoirs, commander le basculement de la partie correspondante d'assise ou de siège.

Lorsque l'opérateur cesse d'exercer le mouvement de traction sur l'accoudoir, le ressort 12 le ramène en position initiale de façon que le galet 15 autorise le levier 13 à revenir également en position initiale, ce qui provoque le blocage du vérin et donc le verrouillage de la partie de siège ou de la partie d'assise dans la position choisie.

Dans l'exemple représenté, les vérins 4 et 5 sont des vérins à simple effet. Suivant un autre mode de réalisation, ces vérins pourront cependant être à double effet afin de pouvoir commander les parties de siège et/ou les parties d'assise en pivotement dans les deux sens à partir d'une position centrale.

Dans ce cas, des ressorts 12 seront disposés autour des deux extrémités de chaque tige 10 afin de maintenir les accoudoirs dans une position médiane d'équilibre à partir de laquelle la personne occupant le siège pourra commander le basculement dans un sens ou dans l'autre de la partie de siège ou de la partie de dossier en tirant les accoudoirs dans le sens de la flèche F ou en les poussant dans le sens contraire.

## Revendications

1. Fauteuil comportant un châssis (1) supportant une partie de siège (2), une partie de dossier (2) et deux accoudoirs (9), la partie d'assise et/ou la partie de dossier étant disposées à pivotement sous l'action d'un moyen moteur (4, 5) actionné par un moyen de commande, fauteuil caractérisé en ce que le moyen de commande est constitué par un accoudoir (9) qui est monté mobile sur le châssis (1) et qui est relié au moyen moteur considéré afin de le déclencher lors du déplacement de l'accoudoir.

2. Fauteuil conforme à la revendication 1, caractérisé en ce que l'accoudoir (9) est monté à coulissement sur le châssis (1).

3. Fauteuil conforme à l'une quelconque des revendications précédentes, caractérisé en ce que les deux accoudoirs (9) sont disposés mobiles et constituent, l'un le moyen de commande en déplacement de la partie d'assise (2), l'autre le moyen de commande en déplacement de la partie de dossier (3).

4. Fauteuil conforme à la revendication 2, caractérisé en ce que l'accoudoir (9) est supporté à coulissement par le châssis par deux tiges parallèles (10).

5. Fauteuil conforme à l'une quelconque des revendications précédentes, caractérisé en ce qu'un ressort (12) est disposé entre l'accoudoir et le châssis pour ramener l'accoudoir en position initiale après sa commande en déplacement.

6. Fauteuil conforme à l'une quelconque des revendications précédentes, caractérisé en ce que l'accoudoir (9) est relié au moyen moteur (4, 5) par un câble (16) dont la gaine (17) est fixée au châssis.

7. Fauteuil conforme à l'une quelconque des revendications précédentes, caractérisé en ce que l'accoudoir comporte un galet (15) s'appliquant sur un levier (13) pivotant sur le châssis (1-8) et relié au câble de liaison (16).

8. Fauteuil conforme à la revendication 2, caractérisé en ce que l'accoudoir (9) est monté à coulissement sur le châssis (1-8) et est relié au moyen moteur (4, 5) pour le commander lors de son coulissement vers le dossier.
